# FASCICULE DE BREVET EUROPEEN

(11) **EP 3 336 322 B1**
(45) Date de publication et mention de la délivrance du brevet: **21.08.2019**
(21) Numéro de dépôt: 17200261.0
(22) Date de dépôt: 07.11.2017
(51) Int. Cl.: F01L 1/047, F01L 1/344, F01M 9/10

(54) **ARBRES À CAMES COMPORTANT UN SYSTÈME DE DÉPHASAGE**
NOCKENWELLEN, DIE EIN SYSTEM ZUR PHASENVERSCHIEBUNG UMFASSEN
CAMSHAFTS COMPRISING A PHASE-SHIFTING SYSTEM

(30) Priorité: 19.12.2016 FR 1662798
(43) Date de publication de la demande: 20.06.2018
(73) Titulaire: RENAULT s.a.s., 92100 Boulogne-Billancourt (FR)
(72) Inventeur: ALMEIDA, Fernando, 78360 MONTESSON (FR)

(56) Documents cités:
- DE-A1- 4 007 181
- JP-A- S60 173 305
- JP-A- 2009 052 527
- US-A- 6 076 492
- US-A1- 2003 154 943

## Description

### Domaine technique de l'invention

La présente invention se rapporte à un arbre à came pour moteur à combustion interne d'un véhicule automobile. Plus particulièrement, l'invention concerne un système de déphasage coopérant avec l'arbre à came.

### Etat de la technique de l'invention

Afin de réduire la consommation de carburant et des émissions polluants d'un moteur à combustion interne, on réalise un réglage des lois de levée des soupapes d'admission et d'échappement en fonction du régime et de la charge du moteur.

Pour régler les lois de levée des soupapes, un système de déphasage agit sur l'arbre à cames en fonction du régime du moteur de manière à varier le phasage (la position angulaire) de l'arbre à cames par rapport au vilebrequin. En fonction du type du moteur, les systèmes de déphasage peuvent être utilisés aussi bien sur des arbres à cames d'admission que sur des arbres à cames d'échappement.

Il est connu des systèmes de déphasage hydrauliques qui fonctionnent avec de l'huile sous pression. Ces systèmes comprennent un déphaseur qui est constitué d'un rotor mobile en rotation par rapport à un stator, ledit rotor étant relié à l'arbre à cames. Sous l'action de l'huile sous pression, le rotor tourne et entraîne l'arbre à cames en rotation. Le système de déphasage comprend en outre une électrovanne à distribution variable pour alimenter le rotor en huile sous pression.

Il existe des déphaseurs hydrauliques dont l'alimentation en huile sous pression est réalisée au centre de celui-ci, c'est-à-dire qu'il comprend un conduit d'alimentation en huile s'étend suivant l'axe central ou l'axe de rotation du déphaseur. De manière générale, l'alimentation d'un tel déphaseur est réalisée du côté de distribution, c'est-à-dire le côté du moteur où sont installées la poulie de l'arbre à cames et celle du vilebrequin. A titre d'exemple, des canaux d'alimentation en huile sous pression sont percés à travers d'un palier d'extrémité de guidage de l'arbre à cames pour conduire de l'huile jusqu'au déphaseur.

Cependant, cette installation ne convient pas à certaines structures de l'arbre à cames. En effet, lorsque le palier d'extrémité de guidage du côté de distribution comporte un roulement, il n'est plus possible d'intégrer le canal d'alimentation dans ce palier.

Il est aussi connu des arbres à cames creux et comportant un conduit de lubrification des contacts entre ledit arbre à cames et des paliers. L'arbre à cames comporte ainsi des orifices débouchant de la surface extérieure de l'arbre à cames en regard avec un palier de maintien. L'huile s'échappe donc du conduit de lubrification, projetée vers le palier pour permettre la lubrification des contacts. La pression de l'huile à l'intérieur du conduit de lubrification est donc altérée par la ladite lubrification et ne permet pas un contrôle optimal d'un déphaseur.

La publication US20070283913-A1 divulgue ainsi un arbre à cames creux pour permettre la lubrification des contacts entre ledit arbre et des paliers de maintien dudit arbre. L'ajout d'un déphaseur entraîne la création d'un conduit de contrôle spécifique qui amène des problèmes d'encombrement dudit conduit et d'agencement dans une culasse.

La publication US 6076492 A1 présente un déphaseur dont l'alimentation s'effectue par le palier d'extrémité, alors que la lubrification des paliers est assurée par un conduit central indépendant.

### Objectif de l'invention

Aussi, l'invention a pour objectif de proposer un système de déphasage qui permet une commande précise et optimale d'un déphaseur coopérant avec un arbre à cames. Un autre objectif de l'invention est de proposer un système de déphasage dont la structure est peu encombrante et qui ne pose pas de problème d'agencement dans la culasse.

### Description générale de l'invention

A cet effet, l'invention propose un système de déphasage pour moteur à combustion interne comprenant un arbre à cames tenu par des paliers comportant un conduit de lubrification des contacts entre l'arbre et les paliers, ledit conduit de lubrification comportant une extrémité débouchant dans un déphaseur.

Selon l'invention, le conduit de lubrification entoure un conduit coaxial d'huile de commande d'un déphaseur qui distribue dans le conduit de lubrification.

Ainsi, on peut contrôler la distribution de l'huile entre le conduit d'huile de commande et le conduit de lubrification, notamment la quantité et le débit d'huile passant du conduit d'huile de commande au conduit de lubrification. De cette manière, la distribution peut être réglée de sorte à ne pas altérer la pression de l'huile à l'intérieur du conduit d'huile de commande, ce qui permet un réglage précis du déphasage et donc un contrôle optimal du déphaseur.

Par ailleurs, le système de déphasage comprenant deux conduits disposés l'un dans l'autre est compact et facile à monter sur une culasse.

L'ensemble selon l'invention peut optionnellement comprendre une ou plusieurs des caractéristiques suivantes :
- la pression d'huile dans le conduit d'huile de commande est supérieure à la pression d'huile dans le conduit de lubrification;
- le système de déphasage comprend un organe d'alimentation connecté avec un conduit d'amenée d'huile et avec le conduit d'huile de commande ;
- le conduit de lubrification délimite une chambre de lubrification dans laquelle est logé le conduit d'huile de commande.
- le conduit d'huile de commande comprend des orifices débouchant dans la chambre de lubrification ; ainsi, le conduit de lubrification est alimenté en huile par le conduit d'huile de commande ;
- le conduit de lubrification comprend des orifices débouchant de la surface extérieure dudit conduit en regard avec un palier ; ainsi, le conduit de lubrification, alimenté par le conduit d'huile de commande, projette de l'huile dans des zones de contact délimitée par la surface extérieure du conduit de lubrification et le palier de maintien.
- le système comprend un bouchon obturant une extrémité du conduit de lubrification et du conduit d'huile de commande, et comportant un passage reliant le conduit d'amenée au conduit d'huile de commande.
- selon l'alinéa précédent, le passage s'étend autour du tube d'alimentation;
- le conduit de lubrification comprend une rainure circonférentielle au niveau d'un palier d'extrémité de guidage lisse, le conduit d'amenée de l'huile sous pression débouchant dans ladite rainure circonférentielle ; ainsi, l'huile, arrivant dans l'espace délimité par la rainure et une face interne du palier de guidage lisse, vient lubrifier la zone de contact et de frottement entre ces éléments ;
- le conduit d'amenée est réalisé dans le palier d'extrémité lisse; ainsi, on n'a pas besoin de pièce supplémentaire, tel qu'un tuyau, un conduit, pour alimenter l'huile au tube d'alimentation ;
- le diamètre du conduit d'huile de commande est compris entre 5 et 6 mm ; avec une telle dimension, le conduit d'huile de commande assure le débit et la pression nécessaire de l'huile coulant en son sein ;
- l'orifice interne du conduit d'huile de commande a un diamètre compris entre 2 mm et 4 mm et l'orifice externe du conduit lubrification un diamètre compris entre 2 et 3 mm.

L'invention concerne également un moteur comprenant deux arbres à cames dont un premier arbre à cames coopère avec des soupapes d'admission et un deuxième arbre à cames coopère avec des soupapes d'échappement. Selon l'invention, chacun de ces arbres appartient à un système de déphasage correspondant réalisé selon au moins une des caractéristiques précédentes. L'invention concerne également un véhicule comportant un tel moteur.

### Liste des figures

D'autres caractéristiques et avantages innovants ressortiront de la description ci-après, fournie à titre indicatif et nullement limitatif, en référence aux dessins annexés, dans lesquels :
- La figure 1 représente une vue en coupe longitudinale et de dessus d'un système de déphasage selon l'invention;
- La figure 2 représente une vue de détail de la zone référencée « II » sur la figure 1;
- La figure 2A représente une vue en perspective selon la coupe A-A de la figure 2;
- La figure 3 représente une vue de détail de la zone référencée « III » sur la figure 1;
- La figure 3A représente une vue en perspective selon la coupe B-B de la figure 3 ;
- La figure 4 représente une vue de détail de la zone référencée « IV » sur la figure 1.

### Description générale de l'invention

En référence à la figure 1, un système de déphasage 1 selon l'invention comprend un arbre à cames 2 composé d'un conduit de lubrification 21 creux et d'un conduit d'huile de commande 22 d'un déphaseur 3. Le conduit de lubrification 21 et le conduit d'huile de commande 22 sont coaxiaux.

Le conduit de lubrification 21 est monté mobile en rotation par rapport à des paliers de guidage 4 fixés au moteur. Le conduit de lubrification 21 reçoit en outre six cames 8 espacées de manière régulière. Bien entendu, le nombre de cames 8 peut être différent dans d'autres modes de réalisation de l'invention.

Dans cet exemple, le conduit de lubrification 21 est porté par trois paliers de guidage dont deux paliers d'extrémité 41, 42 et un palier intermédiaire 43. Le premier palier d'extrémité 41 est à gauche de la figure 1 et le deuxième palier d'extrémité 42 est à droite de la même figure.

Le deuxième palier d'extrémité 42 porte un roulement à bille 45, d'où son nom de palier d'extrémité 42 à roulement. En revanche, le premier palier d'extrémité 41 ne comprend aucun roulement, d'où son nom de palier d'extrémité 41 lisse. Le palier intermédiaire 43 est situé à mi longueur de l'arbre à cames 2 pour empêcher la flexion de ce dernier. Bien entendu, le nombre de paliers intermédiaires peut être différent selon la structure de l'arbre à cames 2.

Comme représenté à la figure 1, au niveau du palier d'extrémité 42 à roulement, le conduit de lubrification 21 coopère avec un déphaseur 3 hydraulique au moyen d'un embout 23.

Le déphaseur 3 comprend un conduit d'alimentation 31 qui s'étend suivant un axe de rotation R du rotor du déphaseur 3. A noter que l'axe de rotation R du déphaseur 3 est confondu avec l'axe de rotation de l'arbre à cames 2.

Une vanne de distribution 32 est connectée à une extrémité du conduit d'alimentation 31. La distribution de l'huile sous pression dans le déphaseur 3 est contrôlée par un actionneur 7 et la vanne de distribution 32. L'actionneur comporte un doigt 71 mobile en translation selon l'axe de rotation R du déphaseur 3. Par son déplacement axial, le doigt 71 fait translater la vanne de distribution 32 et la mettre dans une position permettant le remplissage d'une chambre d'huile (non représentée) du déphaseur 3, ce qui permet d'actionner le rotor en rotation.

La vanne de distribution 32 est vissée dans l'embout 23 d'une part et solidaire avec le rotor du déphaseur 3 d'autre part. Ainsi, lorsque le rotor tourne, il entraîne la vanne de distribution 32 et le conduit de lubrification 21 en rotation.

Le palier d'extrémité 42 à roulement, le déphaseur 3, la vanne de distribution 32 et l'actionneur 7 sont situés au côté droit de la figure 1. La poulie de l'arbre à cames 2 se trouve également de ce côté. C'est pour cette raison que ce côté est également appelé côté de distribution.

Le palier d'extrémité 41 lisse est situé à l'autre côté de l'arbre à cames, à l'opposé du côté de distribution. De manière générale, ce côté opposé est adjacent à une boîte de vitesse (non représentée). On l'appelle ainsi le côté d'accouplement selon le vocabulaire utilisé par l'homme du métier.

Le conduit de lubrification 21 délimite une chambre de lubrification 25 dans laquelle est logé le conduit d'huile de commande 22. Le conduit de lubrification 21 comprend en outre une extrémité 27 qui débouche dans le conduit d'alimentation 31 du déphaseur.

Quant au conduit d'huile de commande 22, il délimite radialement un chambre d'huile centrale 24 qui débouche également dans le conduit d'alimentation 31 du déphaseur 3.

Des orifices externes et internes sont réalisés respectivement au long du conduit de lubrification 22 et du conduit d'huile de commande 21.

Un organe d'alimentation en huile sous pression 5 est positionné au niveau du palier d'extrémité 41 lisse pour fournir de l'huile au conduit d'huile de commande 22.

L'organe d'alimentation en huile sous pression 5 est illustré de manière détaillée aux figures 2 et 2A. Il relie un conduit d'amenée 53 au conduit d'huile de commande 22. Le conduit d'amenée 53 est intégré ici dans le palier d'extrémité 41 lisse. Le conduit d'amenée 53 débouche sur un orifice externe 51 percé dans la paroi du conduit de lubrification 21. Ce dernier comprend trois autres orifices externes (visibles à la figure 2A) qui sont espacés l'un de l'autre. De manière similaire, le conduit d'huile de commande 22 comprend quatre orifices internes 52 espacés l'un de l'autre.

Un bouchon 54 obture à la fois le conduit d'huile de commande 22 et le conduit de lubrification 24 au niveau du palier d'extrémité 41 lisse. Le bouchon 54 comprend en outre un passage 55 qui relie le conduit d'amenée 53 au conduit d'huile de commande 22. En d'autres termes, le passage 55 établit une connexion entre les orifices externes 51 et les orifices internes 52. Le passage 55 est ici une gorge 56 qui dessert de l'huile dans tous les orifices internes 52 comme cela est illustré par la flèche référencée « b » de la figure 2A.

Par ailleurs, l'huile sous pression, par le chemin représenté par la flèche « a » de la figure 2A, rentre aussi dans un espace **e** entre le palier d'extrémité 41 lisse et le conduit de lubrification 21 pour venir lubrifier la zone de contact et de frottement entre ces éléments. L'espace **e** est délimité par une rainure circonférentielle 26 pratiquée sur le conduit de lubrification 21 et une face interne du palier lisse 41. Les orifices externes 51 sont réalisés dans la rainure circonférentielle 26.

Le conduit d'huile de commande 22 comprend deux orifices secondaires 57 qui sont décalés vers la droite du palier d'extrémité 41 lisse. Ces orifices secondaires 57, diamétralement opposés, débouchent dans la chambre de lubrification 25. L'huile sous pression est ainsi amenée dans cette chambre de lubrification 25.

Dans un autre exemple de réalisation, des passages reliant le conduit d'amenée 53 et la chambre de lubrification 25 sont réalisés sur le bouchon 54.

En référence aux figures 3 et 3A, le conduit d'huile de commande 22 comprend deux orifices internes intermédiaires 62. Ceux-ci, comme les orifices secondaires 57, sont diamétralement opposés et débouchent dans la chambre de lubrification 25. Parallèlement, le conduit de lubrification 21 comprend un orifice externe intermédiaire 61 débouchant dans la zone de contact e' entre le palier intermédiaire 43 et le conduit de lubrification 21. Ainsi, l'huile sous pression est conduit selon des flèches référencées « c » sur la figure 3A pour venir lubrifier la zone de contact e' entre le palier intermédiaire 43 et le conduit de lubrification 21.

Sur la figure 4, la chambre d'huile centrale 24 débouchant dans le conduit d'alimentation 31, l'huile sous pression est conduite à l'intérieur du déphaseur 3 selon des flèches référencées « d ». L'arrivée de l'huile dans le déphaseur 3 est contrôlée par la vanne de distribution 32 et par l'actionneur 7 de manière à remplir la chambre à l'huile du déphaseur 3 afin de faire tourner l'arbre à cames 2.

Ainsi, grâce à l'organe d'alimentation 5 installé au niveau du palier d'extrémité 41 lisse, le déphaseur 3, situé au côté opposé, est alimenté en huile sous pression. En outre, l'huile sous pression est distribuée par le conduit de lubrification 25 vers les paliers lisses 41 et 43 pour permettre la lubrification des contacts.

Il est à noter que le diamètre du conduit d'huile de commande 22, du conduit de lubrification 21 ainsi que la dimension des orifices internes 52, 62 et externes 51, 61 sont calibrés de manière à pouvoir maintenir une pression nécessaire de l'huile à l'intérieur du conduit d'huile de commande 22, ce qui permet un contrôle optimal du déphaseur. La pression d'huile dans le conduit d'huile de commande 22 est supérieure à la pression d'huile dans le conduit de lubrification 21.

## Revendications

1. Système de déphasage (1) pour moteur à combustion interne comprenant un arbre à cames (2) tenu par des paliers (4, 41, 42, 43) comportant un conduit de lubrification (21) des contacts entre l'arbre à cames (2) et les paliers (4, 41, 42, 43), ledit conduit de lubrification (21) comportant une extrémité (27) débouchant dans un déphaseur (3), ledit système de déphasage (1) étant **caractérisé en ce que** ledit conduit de lubrification (21) entoure un conduit coaxial d'huile de commande (22) d'un déphaseur (3) qui distribue dans le conduit de lubrification (21).

2. Système de déphasage (1) selon la revendication 1 **caractérisé en ce que** la pression d'huile dans le conduit d'huile de commande (22) est supérieure à la pression d'huile dans le conduit de lubrification (21).

3. Système de déphasage (1) selon la revendication 1 ou la revendication 2 **caractérisé en ce qu'**il comprend un organe d'alimentation (2) connecté avec un conduit d'amenée (53) d'huile et avec le conduit d'huile de commande (22).

4. Système de déphasage (1) selon l'une des revendications 1 à 3 **caractérisé en ce que** le conduit de lubrification (21) délimite une chambre de lubrification (25) dans laquelle est logé le conduit d'huile de commande (22).

5. Système de déphasage (1) selon l'une des revendications précédentes **caractérisé en ce que** le conduit d'huile de commande (22) comprend des orifices (57, 62) débouchant dans la chambre de lubrification (25).

6. Système de déphasage (1) selon l'une des revendications précédentes **caractérisé en ce que** le système comprend un bouchon (54) obturant une extrémité du conduit de lubrification (21) et du conduit d'huile de commande (22), et comportant un passage (55) reliant le conduit d'amenée (53) au conduit d'huile de commande (22).

7. Système de déphasage (1) selon la revendication 6 **caractérisé en ce que** le passage (55) s'étend autour du conduit d'huile de commande (22).

8. Système de déphasage selon l'une des revendications 3 à 7 **caractérisé en ce que** le conduit de lubrification (21) comprend une rainure circonférentielle (25) au niveau du palier de guidage lisse (41), le conduit d'amenée (53) de l'huile sous pression débouchant dans ladite rainure circonférentielle (25).

9. Moteur comprenant deux arbres à cames dont un premier coopère avec des soupapes d'admission et un deuxième coopère avec des soupapes d'échappement **caractérisé en ce que** chacun de ces arbres appartient à un système de déphasage (1) selon l'une des revendications précédentes.

10. Véhicule automobile **caractérisé en ce qu'**il comprend un moteur selon la revendication 9.

## Patentansprüche

1. Phasenverschiebungssystem (1) für einen Verbrennungsmotor, das eine von Lagern (4, 41, 42, 43) gehaltene Nockenwelle (2) enthält, die einen Kanal (21) zum Schmieren der Kontakte zwischen der Nockenwelle (2) und den Lagern (4, 41, 42, 43) aufweist, wobei der Schmierkanal (21) ein Ende (27) aufweist, das in einen Phasenschieber (3) mündet, wobei das Phasenverschiebungssystem (1) **dadurch gekennzeichnet ist, dass** der Schmierkanal (21) einen koaxialen Steuerölkanal (22) eines Phasenschiebers (3) umgibt, der in den Schmierkanal (21) verteilt.

2. Phasenverschiebungssystem (1) nach Anspruch 1, **dadurch gekennzeichnet, dass** der Öldruck im Steuerölkanal (22) höher ist als der Öldruck im Schmierkanal (21).

3. Phasenverschiebungssystem (1) nach Anspruch 1 oder Anspruch 2, **dadurch gekennzeichnet, dass** es ein Versorgungsorgan (2) enthält, das mit einem Ölzufuhrkanal (53) und mit dem Steuerölkanal (22) verbunden ist.

4. Phasenverschiebungssystem (1) nach einem der Ansprüche 1 bis 3, **dadurch gekennzeichnet, dass** der Schmierkanal (21) eine Schmierkammer (25) begrenzt, in der der Steuerölkanal (22) untergebracht ist.

5. Phasenverschiebungssystem (1) nach einem der vorhergehenden Ansprüche, **dadurch gekennzeichnet, dass** der Steuerölkanal (22) Öffnungen (57, 62) enthält, die in die Schmierkammer (25) münden.

6. Phasenverschiebungssystem (1) nach einem der vorhergehenden Ansprüche, **dadurch gekennzeichnet, dass** das System eine Verschlusskappe (54) enthält, die ein Ende des Schmierkanals (21) und des Steuerölkanals (22) verschließt und einen Durchgang (55) aufweist, der den Zufuhrkanal (53) mit dem Steuerölkanal (22) verbindet.

7. Phasenverschiebungssystem (1) nach Anspruch 6, **dadurch gekennzeichnet, dass** der Durchgang (55) sich um den Steuerölkanal (22) herum erstreckt.

8. Phasenverschiebungssystem nach einem der Ansprüche 3 bis 7, **dadurch gekennzeichnet, dass** der Schmierkanal (21) eine Umfangsrille (25) im Bereich des Führungsgleitlagers (41) enthält, wobei der Zufuhrkanal (53) des Drucköls in die Umfangsrille (25) mündet.

9. Motor, der zwei Nockenwellen enthält, von denen eine erste mit Einlassventilen und eine zweite mit Auslassventilen zusammenwirkt, **dadurch gekennzeichnet, dass** jede dieser Wellen zu einem Phasenverschiebungssystem (1) nach einem der vorhergehenden Ansprüche gehört.

10. Kraftfahrzeug, **dadurch gekennzeichnet, dass** es einen Motor nach Anspruch 9 enthält.

## Claims

1. Phase-shifting system (1) for an internal combustion engine comprising a camshaft (2) held by bearings (4, 41, 42, 43) comprising a lubrication duct (21) for lubricating the contacts between the camshaft (2) and the bearings (4, 41, 42, 43), said lubrication duct (21) comprising an end (27) opening into a phase-shifter (3), said phase-shifting system (1) being **characterized in that** said lubrication duct (21) surrounds a coaxial control oil duct (22) for a phase-shifter (3), which dispenses into the lubrication duct (21).

2. Phase-shifting system (1) according to Claim 1, **characterized in that** the oil pressure in the control oil duct (22) is greater than the oil pressure in the lubrication duct (21).

3. Phase-shifting system (1) according to Claim 1 or Claim 2, **characterized in that** it comprises a supply member (2) connected to an oil supply duct (53) and to the control oil duct (22).

4. Phase-shifting system (1) according to one of Claims 1 to 3, **characterized in that** the lubrication duct (21) delimits a lubrication chamber (25) which houses the control oil duct (22).

5. Phase-shifting system (1) according to one of the preceding claims, **characterized in that** the control oil duct (22) comprises orifices (57, 62) that open into the lubrication chamber (25).

6. Phase-shifting system (1) according to one of the preceding claims, **characterized in that** the system comprises a stopper (54) which closes off one end of the lubrication duct (21) and of the control oil duct (22) and comprises a passage (55) connecting the supply duct (53) to the control oil duct (22).

7. Phase-shifting system (1) according to Claim 6, **characterized in that** the passage (55) extends around the control oil duct (22).

8. Phase-shifting system according to one of Claims 3 to 7, **characterized in that** the lubrication duct (21) comprises a circumferential groove (25) at the level of the smooth guiding bearing (41), the supply duct (53) for the pressurized oil opening into said circumferential groove (25).

9. Engine comprising two camshafts, of which a first cooperates with inlet valves and a second cooperates with exhaust valves, **characterized in that** each one of these shafts belongs to a phase-shifting system (1) according to one of the preceding claims.

10. Motor vehicle, **characterized in that** it comprises an engine according to Claim 9.
